# EUROPÄISCHE PATENTSCHRIFT

(11) **EP 0 989 234 B1**
(45) Veröffentlichungstag und Bekanntmachung des Hinweises auf die Patenterteilung: **28.04.2004**
(21) Anmeldenummer: 99111853.0
(22) Anmeldetag: 19.06.1999
(51) Int. Cl.: D21G 3/00

(54) **Schaber**
Doctor blade
Couteau racleur

(30) Priorität: 11.09.1998 DE 19841637
(43) Veröffentlichungstag der Anmeldung: 29.03.2000
(73) Patentinhaber: Voith Paper Patent GmbH, 89522 Heidenheim (DE)
(72) Erfinder: Prinzing, Hans, 89518 Heidenheim (DE); Thomas, Dirk, 89522 Heidenheim (DE); Eichinger, Anton, 3100 St. Pölten (AT)

(56) Entgegenhaltungen:
- EP-A- 0 684 338
- US-A- 4 919 756

## Beschreibung

Die Erfindung betrifft einen Schaber bestehend aus einem Schaberhalter und einer Schaberklinge zur Reinhaltung von rotierenden Walzen in Maschinen zur Herstellung und/oder Veredelung von Faserstoffbahnen, wobei der Schaber axial entlang der Walze verläuft und die Schaberklinge gegen die Oberfläche der Walze gedrückt wird und wobei zumindest ein Sensor die Stellung der Schaberklinge und/oder des Schaberhalters erfaßt und mit einer Steuereinheit verbunden ist, die auf, infolge einer Fehlfunktion des Schabers gefährdend wirkende Elemente und/oder gefährdete Elemente in einer wenigstens die Gefahr verringernden Weise einwirkt.

Die Erfindung betrifft dabei vor allem Schaber, die an einer Walze in der Pressenpartie, insbesondere einer Presswalze angeordnet sind.

Derartige Schaber sind seit langem in Einsatz, wobei der Schaberhalter im allgemeinen pneumatisch einstellbar angepreßt wird.

Obwohl der Anpreßdruck korrekt eingestellt ist, kann es jedoch zu Schäden in der Maschineneinheit, insbesondere am Schaber und/oder der Walze kommen.

Außerdem kann ein in seiner Funktion eingeschränkter Schaber dazu führen, daß die Walze nicht mehr ihre Funktion, beispielsweise bei der Entwässerung der Faserstoffbahn, erfüllen kann.

Daher wird in der US-A-4,919,756 vorgeschlagen, die Stellung des Schabers zu überwachen und den Anstellwinkel des Schabers entsprechend zu steuern. Dies ist jedoch hinsichtlich der Schadensvermeidung völlig unzureichend.

Die Aufgabe der Erfindung ist es daher Schäden infolge Fehlfunktion von Schabern wenigstens zu verringern.

Erfindunsggemäß wurde die Aufgabe dadurch gelöst, daß bei einer Walze in der Pressenpartie, insbesondere einer Preßwalze die Steuereinheit bei einer Fehlfunktion des Schabers auf die, die Faserstoffbahn von einer vorgelagerten Maschineneinheit übernehmende Abnahmewalze derart einwirkt, daß diese zur Unterbrechung der Übernahme der Faserstoffbahn weggeschwenkt wird.

Ganz allgemein ist wesentlich, daß der Schaber bei einer Fehlfunktion von der Walze weggeschwenkt wird. Dies schützt nicht nur den Schaber selbst sondern auch die Walze bzw. deren Bezug vor Beschädigung.

Hierbei wurde erkannt, daß eine Fehlfunktion des Schabers im allgemeinen dann gegeben ist, wenn sich Schaberhalter und/oder Schaberklinge aus ihrer Sollstellung bewegen. Dies bedeutet meist, daß sich im Bereich des Schabers und/oder der Walze Fremdkörper befinden, die vom Schaber nicht entfernt werden können.

Nachfolgend soll die Erfindung an einem Ausführungsbeispiel näher erläutert werden. In der beigefügten Zeichnung zeigt die Figur eine schematische Darstellung der erfindungsgemäßen Vorrichtung in einer Pressenpartie.

Dabei wird die Faserstoffbahn 1 von einem Sieb 5 einer der Pressenpartie vorgelagerten Maschineneinheit in Form der Siebpartie abgenommen. Dies geschieht mit Hilfe einer von einem endlosen Preßfilz 2 umschlungenen, besaugten Abnahmewalze 10. Danach läuft die Faserstoffbahn 1 gemeinsam mit dem Preßfilz 2 durch einen von zwei Walzen 3 und 4 gebildeten Preßspalt. An der unteren Walze 4 ist ein Schaber bestehend aus einem Schaberhalter 8 sowie einer Schaberklinge 9 angeordnet. Die Schaberklinge 9 wird über den Schaberhalter 8 pneumatisch gegen die Oberfläche der zu reinigenden Walze 4 gedrückt. Die Stellung des Schabers überwacht dabei ein Sensor 7.

Sollte sich die Schaberklinge 9 und damit auch der Schaberhalter 8 aus seiner Sollstellung bewegen, so bewirkt die mit dem Sensor 7 verbundene Steuereinheit 6, daß mit Hilfe des Verstellorganes 11 die Abnahmewalze 10 vom Sieb 5 weggeschwenkt wird. Infolgedessen wird der Weitertransport der Faserstoffbahn 1 verhindert und dieselbe nach unten abgeführt. Der Schaber kann von der Walze 4 weggeschwenkt, die Walzen 3 und 4 gestoppt, gereinigt und eventuell auch repariert werden.

## Patentansprüche

1. Schaber bestehend aus einem Schaberhalter (8) und einer Schaberklinge (9) zur Reinhaltung von rotierenden Walzen (4) in Maschinen zur Herstellung und/oder Veredelung von Faserstoffbahnen (1), wobei der Schaber axial entlang der Walze (4) verläuft und die Schaberklinge (9) gegen die Oberfläche der Walze (4) gedrückt wird und wobei zumindest ein Sensor (7) die Stellung der Schaberklinge (9) und/oder des Schaberhalters (8) erfaßt und mit einer Steuereinheit (6) verbunden ist, die auf, infolge einer Fehlfunktion des Schabers gefährdend wirkende Elemente und/oder gefährdete Elemente in einer wenigstens die Gefahr verringernden Weise einwirkt, an einer Walze (4) in der Pressenpartie, insbesondere einer Preßwalze angeordnet, **dadurch gekennzeichnet, daß**
die Steuereinheit bei einer Fehlfunktion des Schabers auf die, die Faserstoffbahn (1) von einer vorgelagerten Maschineneinheit übernehmende Abnahmewalze (10) derart einwirkt, daß diese zur Unterbrechung der Übernahme der Faserstoffbahn (1) weggeschwenkt wird.

2. Schaber bestehend aus einem Schaberhalter (8) und einer Schaberklinge (9) zur Reinhaltung von rotierenden Walzen (4) in Maschinen zur Herstellung und/oder Veredelung von Faserstoffbahnen (1), wobei der Schaber axial entlang der Walze (4) verläuft und die Schaberklinge (9) gegen die Oberfläche der Walze (4) gedrückt wird und wobei zumindest ein Sensor (7) die Stellung der Schaberklinge (9) und/oder des Schaberhalters (8) erfaßt und mit einer Steuereinheit (6) verbunden ist, die auf, infolge einer Fehlfunktion des Schabers gefährdend wirkende Elemente und/oder gefährdete Elemente in einer wenigstens die Gefahr verringernden Weise einwirkt, insbesondere nach Anspruch 1, **dadurch gekennzeichnet, daß**
der Schaber bei einer Fehlfunktion von der Walze (4) weggeschwenkt wird.

## Claims

1. Doctor comprising a doctor holder (8) and a doctor blade (9) for maintaining the cleanliness of rotating rolls (4) in machines for producing and/or finishing fibrous webs (1), the doctor running axially along the roll (4) and the doctor blade (9) being pressed against the surface of the roll (4), and at least one sensor (7) registering the position of the doctor blade (9) and/or of the doctor holder (8) and being connected to a control unit (6) which acts on elements becoming a danger as a result of a malfunctioning doctor and/or on endangered elements in a manner which at least reduces the danger, arranged on a roll (4) in the press section, in particular a press roll,
**characterized in that**
in the event of a malfunction of the doctor, the control unit acts on a pick-up roll (10) that picks up the fibrous web (1) from a machine unit arranged upstream in such a way that the said roll is pivoted away in order to interrupt the action of picking up the fibrous web (1).

2. Doctor comprising a doctor holder (8) and a doctor blade (9) for maintaining the cleanliness of rotating rolls (4) in machines for producing and/or finishing fibrous webs (1), the doctor running axially along the roll (4) and the doctor blade (9) being pressed against the surface of the roll (4), and at least one sensor (7) registering the position of the doctor blade (9) and/or of the doctor holder (8) and being connected to a control unit (6) which acts on elements becoming a danger as a result of a malfunctioning doctor and/or on endangered elements in a manner which at least reduces the danger, in particular according to Claim 1,
**characterized in that**
the doctor is pivoted away from the roll (4) in the event of a malfunction.

## Revendications

1. Racloir, se composant d'un support de racloir (8) et d'une lame de racloir (9) pour garder propre des cylindres en rotation (4) dans des machines de fabrication et/ou d'amélioration de bandes fibreuses (1), le racloir s'étendant axialement le long du cylindre (4) et la lame de racloir (9) étant pressée contre la surface du cylindre (4) et au moins un capteur (7) détectant la position de la lame de racloir (9) et/ou du support de racloir (8) et étant connecté à une unité de commande (6), qui agit sur des éléments agissant de manière dangereuse et/ou sur des éléments à risque en raison d'un mauvais fonctionnement du racloir de manière au moins réduire le risque, disposé dans la section de pressage, notamment d'un cylindre de presse, **caractérisé en ce que**
l'unité de commande agit dans le cas d'un mauvais fonctionnement du racloir, sur le cylindre de prélèvement (10) prélevant la bande fibreuse (1) d'une unité de machine montée en amont, de telle sorte que celle-ci soit écartée par pivotement pour interrompre la reprise de la bande fibreuse (1).

2. Racloir se composant d'un support de racloir (8) et d'une lame de racloir (9) pour garder propre des cylindres en rotation (4) dans des machines de fabrication et/ou d'amélioration de bandes fibreuses (1), le racloir s'étendant axialement le long du cylindre (4) et la lame de racloir (9) étant pressée contre la surface du cylindre (4) et au moins un capteur (7) détectant la position de la lame de racloir (9) et/ou du support de racloir (8) et étant connecté à une unité de commande (6), qui agit sur des éléments agissant de manière dangereuse et/ou sur des éléments à risque en raison d'un mauvais fonctionnement du racloir de manière au moins réduire le risque, notamment selon la revendication 1, **caractérisé en ce que** le racloir est écarté du cylindre (4) par pivotement dans le cas d'un mauvais fonctionnement.
